# EUROPÄISCHE PATENTANMELDUNG

(11) **EP 2 757 185 A2**
(43) Veröffentlichungstag der Anmeldung: **23.07.2014**
(21) Anmeldenummer: 14152192.2
(22) Anmeldetag: 22.01.2014
(51) Int. Cl.: D03D 49/46, D03J 5/08

(54) **Steckschütze sowie Webmaschine und Webverfahren mit einem solchen Steckschützen**

(30) Priorität: 22.01.2013 DE 102013100643
(71) Anmelder: MAGEBA Textilmaschinen GmbH & Co. KG, 54470 Bernkastel-Kues (DE)
(72) Erfinder: Stang, Oliver, 54470 Bernkastel-Kues (DE)
(74) Vertreter: Patentanwälte Westphal, Mussgnug & Partner

(57) **Zusammenfassung**

Die Erfindung betrifft einen Steckschützen (10) für eine Webmaschine, der für eine wechselnde Übergabe von einer Seite zur anderen Seite eines Gewebes bei ständigem Eingriff maschinenseitiger Führungselemente bestimmt ist, mit einem linken Verbindungsteil (15) und einem rechten Verbindungsteil (16) zum Verbinden des Steckschützens (10) mit einem jeweiligen Übergabeteil und mit einer Schussspule (12).

Erfindungsgemäß ist die Schussspule (12) in ihrer Rotation aktiv antreibbar ausgebildet, mit einem Antrieb (30), der zumindest für zwei Beeinflussungen der Schussspule bestimmt ist, nämlich dazu, eine Schussfadenabgabe entweder zu beschleunigen oder zu verzögern.

Die Erfindung betrifft ferner ein Webverfahren, bei dem ein solcher Steckschütze verwendet wird.

## Beschreibung

Die Erfindung betrifft einen Steckschützen für eine Webmaschine mit den Merkmalen der Oberbegriffe der Ansprüche 1 oder 14, insbesondere für eine Schützenwebmaschine zur Herstellung von einem Gewebe mit beidseitig gewebten Kanten, sowie ein Webverfahren und eine Webmaschine mit einem solchen Steckschützen. Der eine Schussspule durch ein Webfach tragende Steckschütze steht bei wechselnder Übergabe von einer Seite der Webmaschine zur anderen ständig in Verbindung zu wenigstens einem Maschinenteil der Webmaschine, während eines Übergabezeitraums mit einem linken und einem rechten Übergabeteil. Die Schussspule bevorratet einen Schussfaden, der zwischen den Maschinenseiten wechselnd durch das Webfach zu legen ist.

Gattungsgemäß sind demnach Steckschützen, die den gesamten Schussfadenvorrat bevorraten, um diesen mehrmals zwischen den Maschinenseiten, insbesondere Gewebebandseiten, wechselnd zwischen die Kettfäden zu legen. Ein solcher Steckschütze kann beispielsweise der EP 1 749 913 B1 entnommen werden.

In bekannten Webmaschinen werden solche Steckschützen mittels seitlich neben dem Webfach angeordneter Antriebselemente angetrieben, die den Steckschützen zumindest beschleunigen und abbremsen können. Oft hat der Steckschütze einen Freilauf zwischen den Maschinenseiten, bei dem er von keinem dieser Maschinenteile der Webmaschine geführt oder aufgenommen ist. Der Schussfaden wird durch die Schützenbewegung abgezogen, wobei freie Schussfadenlängen teilweise aufwändig kompensiert werden. Der Schussfaden wird bei solchen Steckschützen auf spezielle Schussspulen aufgewickelt.

Nicht nur bei Schusseinträgen zum Fertigen breiter Gewebe ist die Kontrolle des Schussfadens ein Problem, wegen steigender Qualitätsanforderungen auch bei schmalen Geweben. Oft wird bei bekannten Verfahren der Schussfaden zu sehr belastet oder unsauber eingewebt, weil der Schussfaden eher unkontrolliert oder zu sehr gebremst abgespult wird.

Die Aufgabe der Erfindung besteht darin, das Webverfahren bzw. Maschinenteile der Webmaschine wirtschaftlicher zu gestalten und / oder die Qualität des Gewebes zu verbessern.

Diese Aufgabe wird erfindungsgemäß gelöst durch einen Steckschützen mit den kennzeichnenden Merkmalen des Anspruchs 1 bzw. des Anspruchs 14 sowie durch eine Webmaschine nach Anspruch 15 und ein Webverfahren nach Anspruch 18.

Vorteilhafte Ausführungen sind in den jeweiligen Unteransprüchen angegeben.

Ein erfindungsgemäßer Steckschütze nach einer ersten Variante (Anspruch 1) weist eine aktiv antreibbar ausgebildete Schussspule auf, antreibbar mit einem Antrieb, der zumindest für zwei Beeinflussungen der Schussspule bestimmt ist, nämlich dazu, eine Schussfadenabgabe entweder zu beschleunigen oder zu verzögern.

Solche ein Antrieb gestattet die Verwendung standardisierter Schussfadenrollen, insbesondere zur Aufnahme einer handelsüblichen Garn- oder Rovingrolle mit Papp- bzw. Kunststoffkern, sodass Umwickelprozesse vermieden sind. Dabei eintretende Schädigungen des Garns oder sonstiger aufgewickelter Materialien werden verhindert. Aufwändige Fadenkompensationseinrichtungen oder Fadenbremsen werden nicht benötigt, da die Abwicklung mittels des Antriebs kontrollierbar ist. Es können sogar vorbeugende Verfahrensschritte oder -verläufe umgesetzt werden, wo bisher nur ein Reagieren auf Schützenbewegungen erfolgt ist. Ein gesteuertes bzw. geregeltes Zusammenspiel des Schützenantriebs mit dem Schussspulenantrieb ist möglich. Beispielsweise wird gemäß einem erfindungsgemäßen Verfahren die Schussspule vorauseilend beschleunigt, um hohe Fadenspannungen während der Beschleunigungsphase des Steckschützens zu vermeiden. Es sind große Schussfadenvorräte handhabbar.

Gemäß einer vorteilhaften Ausführungsform des erfindungsgemäßen Steckschützen ist der Antrieb als insbesondere einziger Antrieb ortsfest auf dem Steckschützen angeordnet. Alternativ ist auf jedem der Übergabeteile ein Antrieb für die Schussspule angeordnet ist.

Gemäß einer weiteren vorteilhaften Ausführungsform des erfindungsgemäßen Steckschützen ist der Antrieb ein elektrischer Servoantrieb oder ein pneumatischer Antrieb, insbesondere als Reibradantrieb ausgeführt. Solche Antriebe sind kostengünstig erhältlich und in Steuerungen einfach einzubinden.

Der Einsatz von kraftschlüssigen Kraftübertragungskomponenten ermöglicht den einfachen Ausgleich von kleinen Längenunterschieden beim Schussfaden, z. B. durch abnehmenden Schussspulendurchmesser.

Gemäß einer weiteren vorteilhaften Ausführungsform des erfindungsgemäßen Steckschützen weist die Schussspule einen Garnrollenhalter zur Aufnahme einer standardisierten Schussfadenrolle auf, der auch selbst von radial innen her nach einer erfindungsgemäßen Ausführungsform reibschlüssig antreibbar ist.

Gemäß einer weiteren vorteilhaften Ausführungsform des erfindungsgemäßen Steckschützen wirkt der Antrieb für die Schussspule direkt und damit drehmomentübertragend, insbesondere drehmomentgesteuert, auf ein Reibrad oder eine Hülse. Das Reibrad rollt bevorzugt zumindest zeitweise auf einem Laufrad der Schussspule ab. Alternativ nimmt die Hülse den Garnrollenhalter zur Momentenübertragung in koaaxialer Ausrichtung auf, insbesondere ohne mechanischen Eingriff.

Als Sicherheit ist dadurch eine Blockade des Schussfadens gestattet, ohne dass der Antrieb den Schussfaden zerreist.

Gemäß einer weiteren vorteilhaften Ausführungsform des erfindungsgemäßen Steckschützen sind die Verbindungsteile als ein einziger Schlitten mit innenliegenden, in Schussfadenrichtung ausgerichteten Führungsbohrungen zur Aufnahme einer Führungseinrichtung ausgebildet, welche die Spannrolle in der Schussfadeneintragsrichtung bewegbar führt.

Gemäß einer weiteren vorteilhaften Ausführungsform des erfindungsgemäßen Steckschützen ist die Spannrolle mit ihrer Drehachse in Kettfadenrichtung ausgerichtet.

Dabei durchtritt der Schussfaden besonders bevorzugt ein zumindest die Schussspule zumindest teilumfänglich umgebendes Gehäuse durch einen Schlitz.

Ist die Spannrolle in Kettfadenrichtung ausgerichtet rollen bandförmige Garne ohne Verdrehung ins Gewebe ab.

Der erfindungsgemäße Steckschütze gemäß der zweiten Variante weist eine in Kettfadenrichtung ausgerichtete Schussspule auf, wobei auch der Steckschütze nach der ersten Variante vorteilhaft eine in Kettfadenrichtung ausgerichtete Schussspule aufweist.

Diese Ausrichtung ist besonders bei einem Verweben eines sogenannten Carbonrovings von Vorteil, da Umlenkungen und Verdrehungen vollständig vermieden sind. Der Vorteil der Ausrichtung der Schussspule alleine reicht schon aus, was Qualitätsstandards angeht, sodass auf einen Antrieb gem. erster Variante ggf. auch verzichtet werden kann.

Die Ausrichtung der Spannrolle in Kettfadenrichtung ist wegen besserer Zugänglichkeit ferner vorteilhaft für ein automatisiertes Schussspulenwechseln.

Eine mit einem erfindungsgemäßen Steckschützen ausgerüstete Webmaschine steuert bevorzugt den Antrieb des Steckschützen in Abhängigkeit von über die Schussspule gemessenen Schussfadenspannungen oder in Abhängigkeit von Weg/Zeit-Vorgaben.

Ebenso steuert ein erfindungsgemäßes Webverfahren den Antrieb des Steckschützen bevorzugt in Abhängigkeit der Schussfadenspannung.

Nachfolgend wird die Erfindung mit zwei Ausführungsbeispielen, die in Figuren dargestellt sind, näher erläutert. Gleiche Bauteile sind die Ausführungsbeispiele übergreifend mit gleichen Bezugszeichen versehen. Nicht in allen Figuren sind alle Bezugszeichen eingetragen, um eine bessere Übersicht zu gewähren.

Es zeigen:
- Fig. 1: einen erfindungsgemäßen Steckschützen gemäß einem ersten Ausführungsbeispiel mit in Kettfadenrichtung ausgerichteter Schussspule und zwei in ausschnittsweise dargestellter Einbausituation zwischen zwei auf Übergabeteilen der Webmaschine angeordneten Reibradantrieben in vereinfachter, perspektivischer Darstellung,
- Fig. 2: den Steckschützen aus Fig. 1 in einer Seitenansicht,
- Fig. 3: einen weiteren erfindungsgemäßen Steckschützen gemäß einem zweiten Ausführungsbeispiel in einer perspektivischen Ansicht mit in Schussfadeneintragsrichtung ausgerichteter Schussspule und
- Fig. 4: einen weiteren erfindungsgemäßen Steckschützen gemäß einem dritten Ausführungsbeispiel mit pneumatisch angetriebener Schussspule.

Die Figuren 1 und 2 zeigen ein erstes Ausführungsbeispiel eines erfindungsgemäßen Steckschützen 10, 10.1 mit einer in einer Kettfadenrichtung 23 ausgerichteten Schussspule 12, 12.1. Die Schussspule 12.1 ist einseitig an einem Schlitten 32 mit einer Achse 19 befestigt, sodass eine darauf rotierbar angeordnete standardisierte Schussfadenrolle 17 abwickelbar ist. Die Schussfadenrolle 17 kann in einen freien Arbeitsraum hinein abgezogen werden, sodass ein automatisierter Wechsel solcher Schussfadenrollen ermöglicht ist.

Der Schlitten 32 wird stets von wenigstens einem Übergabeteil 5, 6 einer nicht weiter dargestellten Webmaschine grundsätzlich in Schussfadeneintragsrichtung 21 verschiebbar aufgenommen, weil wie üblich eine Übergabe über eine Lücke 37, 37.1 bei ständigem Eingriff wenigstens eines Webmaschinenteils gewährleistet sein muss, wenn gewisse Qualitäten und Prozesssicherheiten gefordert sind. Die Übergabeteile 5, 6 haben dem Steckschützen 10 zugewandt Anschläge 33, 34, an denen angelehnt der Steckschütze bevorzugt verriegelt werden kann, beispielsweise magnetisch, nachdem die Übergabe von einer ersten Maschinenseite 25 zur anderen 26 erfolgt ist.

Die Schussspule 12.1 weist dem Schlitten 32 zugewandt ein Laufrad 11 auf, dass sich gemeinsam mit der Schussspule dreht, also ein Drehmoment aufnehmen und an die Schussspule abgeben kann. Links und rechts der Schussspule 12.1 sind Reibradantriebe 30, 30.3 für einen Abrollkontakt mit dem Laufrad 11 auf den Übergabeteilen 5, 6 angeordnet. Mittels der Reibradantriebe 30.3 angetriebene Reibräder 35 stehen dann in Kontakt mit dem Laufrad 11 und können dann ein insbesondere schussfadenspannungsabhängiges oder nach Weg / Zeit - Vorgaben gesteuertes Drehmoment auf die Schussspule übertragen, wenn der Schlitten 32 gegen einen der Anschläge 33, 34 gesichert ist.

Zwischen den Anschlägen 33, 34 trägt maschinenseitig eine an den schützenseitigen Enden der Übergabeteile 5, 6 Führungseinrichtung 31 den Schlitten 32. Dem linken Anschlag 33 zugewandt besteht der Schlitten 32 aus einem linken Verbindungsteil 15 mit einer entsprechenden Aufnahmeeinrichtung. Rechts weist der Schlitten eine dem rechten Übergabeteil 6 angepasste weiterer Aufnahmeeinrichtung eines rechten Verbindungsteils 16 auf. Die Führungsvorrichtung 31 besteht gem. erstem Ausführungsbeispiel aus Stiften, die bei der Bewegung des Schlittens 32 in Führungsbohrungen des Schlittens 32 formschlüssig geführt sind. Stifte und Führungslöcher sind in Schusseintragsrichtung ausgerichtet.

Die Schussspule 12.1 weist auf der Achse 19 drehbar einen Garnrollenhalter 18 auf, der zur Aufnahme der stardisierten Schussfadenrolle 17 dient, auf welcher ein Schussfaden 20 bevorratet ist. Insbesondere können als ein Erfolg der Erfindung handelsübliche Garn- bzw. Rovingrollen mit Papp- oder Kunststoffkern aufgenommen und kontrolliert abgewickelt werden. Eingespart werden Fadenkompensations- und/ oder Umlenkeinrichtungen wie auch die ansonsten notwendigen Umwickelprozesse bei bekannten Steckschützen.

Fig. 3 zeigt ein zweites Ausführungsbeispiel eines erfindungsgemäßen Steckschützen 10.2, der eine in Schussfadeneintragsrichtung 21 ausgerichtete Schussspule 12.2 aufnimmt. Die Schussspule 12.2 wechselt mit ihrem einzigen Garnrollenhalter 18.2 von einer linken 25 zu einer rechten 26 Hülse 36, wenn sich die Bewegungsrichtung des Steckschützen 10.2 ändert.

Die Hülsen 36 sind an den dem Steckschützen 10.2 zugewandten Enden der Übergabeteile 5, 6 angeordnet und weisen der jeweiligen Maschinenseite zugewandt Anschläge 33.2, 34.2 auf, gegen die die aufgenommene Schussspule 12.2 zumindest indirekt verriegelbar ist. Die Hülsen 36 sind also als eine weitere Form einer Führungseinrichtung 31.2 zu verstehen, die den Steckschützen 10.2 über die Lücke 37, 37.2 hinweg stets geführt zu übergeben hat. Die Hülsen 36 sind kraftschlüssig von je einem Servoantrieb 30.1 angetrieben, der auf dem jeweiligen Übergabeteil 5, 6 angeordnet ist.

Fig. 4 zeigt ein drittes Ausführungsbeispiel eines erfindungsgemäßen Steckschützen 10, 10.3 vergleichbar dem ersten Ausführungsbeispiel. Der Unterschied besteht vor allem in der Ausführung des Antriebs 30, vorliegend als pneumatischer Antrieb 30.2.

Als Antriebe tragen die Übergabeteile 5, 6 nunmehr dem Schlitten 32.3 zugewandt und auf ein Luftlaufrad 11.3 ausgerichtete Düsen, durch die ein Luftstrahl in Fächer des Luftlaufrads 11.3 gerichtet werden kann, je nach dem ob die Schussspule 12.3 abgebremst oder beschleunigt werden soll.

Diese Ausführungsform wäre in explosionsgeschützten Räumen einsetzbar.

### Bezugszeichenliste

- 10; 10.1; 10.2; 10.3: Steckschütze
- 11: Laufrad
- 11.3: Luftlaufrad
- 12, 12.1; 12.2; 12.3: Schussspule
- 15: linkes Verbindungsteil
- 16: rechtes Verbindungsteil
- 17: standardisierte Schussfadenrolle
- 18, 18.2: Garnrollenhalter
- 20: Schussfaden
- 21: Schussfadeneintragsrichtung
- 23: Kettfadenrichtung
- 25: erste Maschinenseite (links)
- 26: zweite Maschinenseite (rechts)
- 30: Antrieb
- 30.1: Servoantrieb
- 30.2: pneumatischer Antrieb
- 30.3: Reibradantrieb
- 31; 31.2: Führungseinrichtung
- 35: Reibrad
- 36: Hülse
- 37; 37.1; 37.2: Lücke

## Patentansprüche

1. Steckschütze (10; 10.1; 10.2; 10.3) für eine Webmaschine, insbesondere für eine Schützenwebmaschine,
1.1 der für eine wechselnde Übergabe von einer Seite zur anderen Seite eines Gewebes bei ständigem Eingriff maschinenseitiger Führungselemente bestimmt ist und der dabei in der Webmaschine in einer Schussfadeneintragsrichtung (21) durch ein Webfach hindurch, unter bzw. oberhalb von in einer Kettfadenrichtung (23) gespannten Kettfäden, von einem ersten Übergabeteil (5) auf einer ersten Maschinenseite (25) an ein zweites Übergabeteil (6) auf einer zweiten Maschinenseite (26) der Webmaschine übergeben wird, wobei in einem Übergabezeitraum beide Übergabeteile mit dem Steckschützen (10) verbunden sind,
1.2 mit einem linken (25) Verbindungsteil (15) und einem rechten (26) Verbindungsteil (16) zum Verbinden des Steckschützen (10) mit dem jeweiligen Übergabeteil und
1.3 mit einer Schussspule (12; 12.1; 12.2), die einen Schussfaden (20) bevorratet, **dadurch gekennzeichnet, dass**
1.4 die Schussspule (12) in ihrer Rotation aktiv antreibbbar ausgebildet ist, antreibbar mit einem Antrieb (30; 30.1; 30.2; 30.3), der zumindest für zwei Beeinflussungen der Schussspule (12) bestimmt ist, nämlich dazu, eine Schussfadenabgabe entweder zu beschleunigen oder zu verzögern.

2. Steckschütze (10) nach Anspruch 1,
**dadurch gekennzeichnet, dass** der Antrieb (30) ortsfest auf dem Steckschützen (10) angeordnet ist.

3. Steckschütze (10) nach einem der Ansprüche 1 oder 2,
**dadurch gekennzeichnet, dass** der Antrieb (30) ein elektrischer Servoantrieb (30.1) oder ein pneumatischer Antrieb (30.2) ist, insbesondere als Reibradantrieb (30.3) ausgeführt.

4. Steckschütze (10) nach einem der vorangehenden Ansprüche,
**dadurch gekennzeichnet, dass** die Schussspule (12) einen Garnrollenhalter (18) zur Aufnahme einer standardisierten Schussfadenrolle (17) aufweist.

5. Steckschütze (10) nach einem der vorangehenden Ansprüche,
**dadurch gekennzeichnet, dass** ein einziger Antrieb für die Schussspule (12) auf dem Steckschützen (10) angeordnet ist.

6. Steckschütze (10) nach einem der Ansprüche 1, 3 oder 4,
**dadurch gekennzeichnet, dass** auf jedem der Übergabeteile (5, 6) ein Antrieb (30) für die Schussspule (12) angeordnet ist.

7. Steckschütze (10) nach einem der vorangehenden Ansprüche,
**dadurch gekennzeichnet, dass** die Verbindungsteile (15, 16) als ein einziger Schlitten (32) mit innenliegenden, in Schussfadeneintragsrichtung (21) ausgerichteten Führungsbohrungen zur Aufnahme einer Führungseinrichtung (31) ausgebildet sind.

8. Steckschütze (10) nach einem der vorangehenden Ansprüche,
**dadurch gekennzeichnet, dass** der Antrieb (30) für die Schussspule (12; 12.1; 12.2) direkt und damit drehmomentübertragend, insbesondere drehmomentgesteuert, auf ein Reibrad (35), ein Luftlaufrad (11.3) oder eine Hülse (36) wirkt.

9. Steckschütze nach Anspruch 8,
**dadurch gekennzeichnet, dass** das Reibrad (35) zumindest zeitweise auf einem Laufrad (11) der Schussspule (12.1) abrollt.

10. Steckschütze nach zumindest den Ansprüchen 4 und 8,
**dadurch gekennzeichnet, dass** die Hülse (36) den Garnrollenhalter (18.2) zur Momentenübertragung in koaxialer Ausrichtung aufnimmt, insbesondere ohne in Umfangsrichtung wirkenden mechanischen Eingriff.

11. Steckschütze (10) nach einem der vorangehenden Ansprüche,
**dadurch gekennzeichnet, dass** je Verbindungsteil (5, 6) eine dem Steckschützen (10) zugewandte, Führungseinrichtung (31) für den Steckschützen (10) mit einem jeweiligen Anschlag (33, 34) vorgesehen ist und dass der Steckschütze (10) für eine zeitweise Verriegelung an diesem Anschlag (33, 34) ausgebildet ist, nachdem eine in Schussfadeneintragsrichtung (21) zwischen den Verbindungsteilen (5, 6) für einen Fachwechsel notwendige Lücke (37; 37.1; 37.2) passiert ist.

12. Steckschütze (10.1) nach einem der vorangehenden Ansprüche,
**dadurch gekennzeichnet, dass** die Schussspule (12.1) mit ihrer Drehachse in Kettfadenrichtung (23) ausgerichtet ist.

13. Steckschütze (10.1) nach Anspruch 12,
**dadurch gekennzeichnet, dass** der Schussfaden (20) ein zumindest die Schussspule (12.1) zumindest teilumfänglich umgebendes Gehäuse durch einen Schlitz durchtritt.

14. Steckschütze für eine Webmaschine, insbesondere Steckschütze (10.1; 10.3) nach einem der vorangehenden Ansprüche und insbesondere für eine Schützenwebmaschine, mit einer Schussspule (12.1), die einen Schussfaden (20) bevorratet,
**dadurch gekennzeichnet, dass** die Schussspule (12.1) in Kettfadenrichtung (23) ausgerichtet angeordnet ist.

15. Webmaschine mit einem Steckschützen (10) nach einem der vorangehenden Ansprüche.

16. Webmaschine nach Anspruch 15,
**dadurch gekennzeichnet, dass** eine Maschinensteuerung bzw. -regelung den Antrieb (30) der Schussspule (12) nach einem der Ansprüche 1 bis 13 steuert bzw. regelt.

17. Webmaschine nach Anspruch 16,
**dadurch gekennzeichnet, dass** der Antrieb (30) in Abhängigkeit von über die Schussspule (12) gemessenen Schussfadenspannungen geregelt ist.

18. Webmaschine nach Anspruch 15 oder 16,
**dadurch gekennzeichnet, dass** der Antrieb (30) in Abhängigkeit von einer Weg/Zeit-Vorgabe gesteuert ist.

19. Webverfahren, bei dem ein Steckschütze (10.1; 10.2) nach einem der Ansprüche 1 bis 14 verwendet wird.

20. Webverfahren nach Anspruch 19, unter Verwendung eines Steckschützen (10) nach einem der Ansprüche 1 bis 13, für ein Gewebe aus Kettfäden und Schussfäden,
**dadurch gekennzeichnet, dass** der Antrieb (30) des Steckschützen (10) nach Prozessvorgaben gesteuert bzw. nach Prozessdaten oder Gewebeeigenschaften geregelt wird.

21. Webverfahren nach Anspruch 20,
**dadurch gekennzeichnet, dass** der Antrieb (30) in Abhängigkeit der Schussfadenspannung geregelt wird.

22. Webverfahren nach Anspruch 20,
**dadurch gekennzeichnet, dass** der Antrieb (30) in Abhängigkeit von einer Weg/Zeit-Vorgabe gesteuert wird.
